# DEMANDE DE BREVET EUROPEEN

(11) **EP 4 764 726 A1**
(43) Date de publication de la demande: **24.06.2026**
(21) Numéro de dépôt: 24221709.9
(22) Date de dépôt: 19.12.2024
(51) Int. Cl.: G04B 19/14

(54) **ENSEMBLE FORMÉ D'UN CADRAN ET D'UN MOUVEMENT D'HORLOGERIE**

(71) Demandeur: PATEK PHILIPPE SA GENEVE, 1204 Genève (CH)
(72) Inventeur: Marangé, Mathieu, 1228 Plan-les-Ouates (CH)
(74) Mandataire: Micheli & Cie SA

(57) **Abrégé**

La présente invention a pour objet un ensemble comprenant un cadran (1), un support (2 ; 2') destiné à équiper un mouvement d'horlogerie, l'un des deux comprenant au moins un pied (11) et l'autre au moins un logement (21 ; 21') correspondant agencé pour recevoir un pied (11) respectif et des moyens de verrouillage élastiques (3). L'ensemble est agencé de sorte qu'une rotation ou une translation suffisante du cadran (1) par rapport au support (2) dans une première direction entraîne, d'une part, le déplacement du ou de chaque pied (11) dans son logement (21 ; 21') respectif d'une première position où ledit pied est libre en translation par rapport à son axe longitudinal dans une seconde position dans laquelle il est retenu dans son logement (21 ;21') dans la direction de son axe longitudinal et, d'autre part, l'actionnement des moyens de verrouillage (3) pour verrouiller au moins un pied dans sa seconde position, un couple suffisant appliqué au cadran (1) et/ou au support (2) étant nécessaire pour déplacer le cadran (1) par rapport au support (2) dans une seconde direction opposés à la première et désengager les moyens de verrouillage (3) pour ramener le ou chaque pied (11) dans sa première position.

## Description

La présente invention a pour objet un ensemble formé d'un cadran et d'un mouvement d'horlogerie.

Les systèmes de verrouillage d'un cadran sur un mouvement nécessitent généralement d'avoir accès à la périphérie du mouvement. Le document CH 698 601 décrit un cadran comportant une jupe ou collerette périphérique s'emboîtant avec précision sur la partie extérieure du mouvement. Des organes de verrouillage élastiques coopèrent avec la collerette pour maintenir le cadran assemblé au mouvement.

Le document CH 717 686 décrit un cadran comportant au moins deux pieds agencés pour coopérer des logements respectifs du mouvement, la première paire pied logement forment un système de verrouillage à baïonnette tandis que la seconde paire pied-logement forme un système de verrouillage à loquet. Ce système de verrouillage à loquet comprend donc un organe de verrouillage - loquet - actionnable par la périphérie du mouvement et déplaçable par un utilisateur dans une position dans laquelle il verrouille le pied dans son logement.

Dans certains cas, selon la configuration du mouvement d'horlogerie, sa périphérie ou son pourtour n'est que peu ou pas accessible et il n'est pas non plus possible d'accéder aux pieds, de positionner des organes de verrouillage ni d'y actionner des organes de verrouillage.

Le but de la présente invention est donc de fournir un ensemble cadran et mouvement d'horlogerie qui permette de monter le cadran à l'aveugle, c'est-à-dire sans accès par la périphérie ou le pourtour du cadran. Un autre but de la présente invention est de fournir un dispositif de verrouillage d'un cadran sur un mouvement d'horlogerie qui soit facile à mettre en oeuvre et qui offre un positionnement précis du cadran et un verrouillage sûr.

La présente invention a pour objet un ensemble cadran et mouvement d'horlogerie selon la revendication 1 ainsi qu'une pièce d'horlogerie comprenant ledit ensemble.

Les figures annexées illustrent schématiquement et à titre d'exemple deux formes d'exécution d'un ensemble cadran et mouvement d'horlogerie selon l'invention.
La figure 1 illustre le cadran de l'ensemble selon une première forme d'exécution de l'invention vu de dessous.
La figure 2 illustre la partie du mouvement d'horlogerie servant de support au cadran de la figure 1 vue de dessus.
La figure 3 illustre le support de la figure 2 avec des organes de verrouillage élastiques.
La figure 4 illustre un organe de verrouillage élastique de l'ensemble des figures 1 à 7c.
Les figures 5a et 5b illustrent l'organe de verrouillage élastique dans sa position ouverte (figure 5a) et fermée retenant un pied du cadran (figure 5b).
Les figures 6a et 6b sont des vues en coupe sans le cadran d'un pied en position ouverte, respectivement verrouillée dans son logement du support comprenant un organe de verrouillage élastique.
Les figures 7a à 7c illustrent les différentes géométries des trois logements du support de la figure 3 selon la première forme d'exécution de l'invention.
La figure 8 illustre le support d'une seconde forme d'exécution de l'invention.

Dans la première forme d'exécution de l'invention illustrée aux figures 1 à 7c, le cadran 1 de l'ensemble selon l'invention comprend trois pieds 11, 12, 13 placés sous ledit cadran 1. Le mouvement d'horlogerie comprend un support 2 fixé par tout moyen sur ledit mouvement et comprenant trois logements 21, 22, 23 destinés chacun à recevoir l'une des pieds 11, 12, 13 du cadran 1 correspondant.

Chaque pied 11, 12,13 comprend un corps 111, 121, 131 s'étendant perpendiculairement au cadran 1 et son extrémité une tête 112, 122, 132. Les pieds 11, 12, 13 peuvent être venus d'une pièce et/ou d'une pièce avec le cadran ou être constitués de plusieurs éléments rapportés les uns aux autres et/ou rapportés sur le cadran ou d'une combinaison des deux options.

Les trois logements 21, 22, 23 présentent une première portion 211, 221, 231 configurée pour laisser passer la tête 112, 122, 132 des pieds 11, 12,13 et une seconde portion 212, 222, 232 configurées pour laisser passer le corps 111, 121, 131 des pieds 11, 12, 13 mais pas la tête 112, 122, 132. En particulier, les logements 21, 22, 23 et les pieds 11, 12, 13 sont configurés pour que chaque pied 11, 12, 13 puisse être inséré dans la première portion 211, 221, 223 d'un logement 21, 22, 23 correspondant et qu'une fois dans le logement, une rotation du cadran 1 dans un premier sens par rapport au support 2 fait coulisser chaque pied 11, 12, 13 dans la seconde portion 212, 222, 232 de son logement respectif 21, 22, 23 dans une position dans laquelle le pied 11, 12, 13 est alors retenu dans le logement 22, 22, 23 par sa tête 112, 122, 132 en butée contre la seconde portion 212, 222, 232. L'association des pieds du cadran 1 et des logements du support 2 forment ainsi un système d'assemblage à baïonnette.

Les logements sont agencés sur un cercle qui détermine la rotation nécessaire au cadran pour venir verrouiller les pieds dans les secondes portions des logements du support. De préférence, ce cercle formé par les logements est concentrique au support 2 et/ou au mouvement d'horlogerie.

Pour verrouiller les pieds 11, 12, 13 dans leur logements 21, 22, 23 et ainsi sécuriser le cadran 1 sur le support 2 et donc sur le mouvement d'horlogerie, l'ensemble selon l'invention comprend en outre au moins un organe de verrouillage. De préférence, et tel qu'illustré dans la première forme d'exécution, il y a autant d'organes de verrouillage que de logements. Chaque organe de verrouillage 3 est de préférence identique et est destiné à venir se loger dans une rainure 213, 223, 233 du logement correspondant 21, 22, 23 du support 2. L'organe de verrouillage 3 peut être venu d'une pièce avec le logement ou y être simplement posé ou encore y être fixé ou retenu par tout moyen approprié. L'organe de verrouillage 3 pourrait par exemple comprendre des moyens élastiques assurant son maintien dans un logement 21, 22, 23.

L'organe de verrouillage 3 comprend une première portion 31 configurée pour laisser passer la tête 112, 122, 132 des pieds 11, 12,13 et une seconde portion 32 configurée pour laisser passer le corps 111, 121, 131 des pieds 11, 12, 13 mais pas la tête 112, 122, 132. Une fois en position dans un logement 21, 22, 23, la première portion 31 de l'organe de verrouillage 3 est superposée à la première portion 211, 221, 231 dudit logement 21, 22, 23, et la seconde portion 32 de l'organe de verrouillage 3 est superposée à la seconde portion 212, 222, 232 dudit logement 21, 22, 23. L'organe de verrouillage 3 comprend encore au moins un mais de préférence deux bras élastiques 33 agencés pour maintenir un pied 11, 12,13 dans sa position verrouillée dans la seconde portion 212, 222, 232 de son logement respectif 21, 22, 23. En particulier, lorsqu'un pied 11, 12, 13 est inséré dans la première portion 211, 221, 223 d'un logement 21, 22, 23 correspondant (figure 6a) et que le cadran 1 est mis en rotation dans un premier sens par rapport au support 2 et par rapport au centre du cercle formé par les logements, ledit pied 11, 12, 13 coulisse et vient déformer les bras élastiques 33 (figure 5a) avant de rejoindre la seconde portion 212, 222, 232 de son logement respectif 21, 22, 23. Une fois dans cette seconde portion 212, 222, 232, les bras élastiques 33 reprennent une position dans laquelle ils retiennent le corps du pied 11, 12, 13 dans la seconde portion 212, 222, 232 (figures 5b et 6b). Le cadran 1 est ainsi verrouillé sur le support 2.

Pour déverrouiller et démonter le cadran 1 du support 2, il faut mettre en rotation ledit cadran 1 dans un second sens opposé au premier par rapport au support 2 en appliquant un couple suffisant pour vaincre la force élastique exercée par les bras élastiques 33 sur le corps 111, 121, 131 des pieds 11, 12, 13 de manière à faire coulisser lesdits pieds 11, 12,13 dans la première portion 211, 221, 231 de leur logement respectif 21, 22, 23 pour ensuite pouvoir soulever le cadran 1 et l'éloigner du support 2.

Selon l'invention, au moins deux logements 21, 23 présentent des géométries particulières permettant d'assurer pour l'un le centrage du cadran 1 sur le support 2 et pour l'autre l'alignement du cadran 1 sur le support 2. Ces deux logements 21, 23 sont de préférence essentiellement diamétralement opposés et orientés dans la même direction sur le cercle qu'ils décrivent (c'est-à-dire que leur première portion 211, 231 ne se suivent pas directement le long de ce cercle). En effet, plus les premières portions 211, 231 sont éloignées plus la précision de positionnement sera bonne. En outre, on note que si les deux logements 21, 23 sont orientés dans la même direction, il faut une rotation pour monter/démonter le cadran, tandis que si les logements 21, 23 ne sont pas orientés dans la même direction alors il faut une translation pour monter/démonter le cadran.

La seconde portion 212 du logement d'alignement 21 présente un flanc droit 213 contre lequel vient s'appuyer le corps 111 d'un pied 11 lors du verrouillage du cadran 1 sur le support 2 (figure 7b). Cet appui assure le bon alignement du cadran 1 sur le support 2 par rapport à un premier axe prédéfini.

La seconde portion 232 du logement de centrage 23 (figure 7c) présente une découpe 233 ayant la forme d'un V dans laquelle vient s'appuyer le corps 113 d'un pied 13 lors du verrouillage du cadran 1 sur le support 2. Cet appui assure le centrage du cadran 1 sur le support 2 ou encore l'alignement du cadran 1 sur le support 2 par rapport à un seconde axe perpendiculaire au premier.

Le logement supplémentaire 22 (figure 7a) n'est pas essentiel mais dans la première forme d'exécution illustrée, il permet de sécuriser le cadran 1 lors d'un choc linéaire lorsque ledit cadran 1 est verrouillé sur le support 2. En effet, si lors d'un choc linéaire, le cadran 1 est mis en rotation dans le second sens autour du pied 13 verrouillé dans le logement de centrage 23, l'organe de verrouillage 3 du logement d'alignement 21 pourrait être sollicité et risquer de libérer le pied 11 qu'il retient, et vice-versa. Par sécurité, le troisième logement 22 ainsi que le pied 11 associé du cadran 1 sont agencés pour empêcher cette rotation. Ainsi, la seule possibilité de déverrouiller le cadran 1 du support 2 est de le faire tourner dans le second sens par rapport au centre du support 2 ou au centre du cercle formé par les trois logements 21, 22, 23. Par conséquent, avec le centre de gravité du cadran 1 au plus proche du support 2 et avec l'agencement des logements 21, 22, 23, le choc linéaire nécessaire pour déverrouiller le cadran 1 devrait être très important. L'ensemble est donc sécurisé.

La forme d'exécution ci-dessus a été décrite à tire d'exemple.

En variante, il ne pourrait y avoir que deux pieds et deux logements associés, les deux logements étant de préférence essentiellement diamétralement opposés. Lorsque les deux logements sont orientés dans la même direction sur le cercle qu'ils décrivent, il faut une rotation pour le montage/démontage et le système est sensible aux chocs angulaires tandis que lorsque les deux logements sont orientés dans des directions opposées, il faut une translation pour le montage/démontage et l'ensemble est sensible aux chocs linéaires.

En variante également, un seul organe de verrouillage peut être prévu dans l'un des logements.

Dans la forme d'exécution de la figure 8, le cadran comprend un seul pied semblable au pied 11 de la première forme d'exécution et une goupille (c'est-à-dire simple tige sans tête). La goupille est destinée à venir se loger dans un trou 4 correspondant dans le support 2' tandis que le pied est destiné à être reçu dans un logement 21' dudit support semblable aux logements 21, 22, 23 décrits dans la première forme d'exécution. Dans cette seconde forme d'exécution, un organe de verrouillage semblable à celui décrit plus haut est logé dans une rainure du logement 21' et présente les mêmes caractéristiques et les mêmes fonctions que précédemment. Dans cette seconde forme d'exécution, lors du montage, la goupille est insérée dans son trou 5 du support 2' et le pied dans la première portion 211' de son logement 21'. Le cadran doit ensuite être pivoté avec la goupille pour centre de rotation, jusqu'à amener le pied 21' dans la seconde portion 212' de son logement 21' et actionner l'organe de verrouillage qui maintient le pied dans cette position. Dans cette configuration, l'ensemble est sensible aux chocs linéaires et angulaires.

L'organe de verrouillage peut avoir tout forme appropriée, comme un circlip ou autre, peut être venu d'une pièce avec le support ou être rapporté dans le logement. En variante également, l'organe de verrouillage peut être déporté et comprendre plusieurs parties sur l'un ou l'autre du cadran et du support, c'est-à-dire qu'une première partie est prévue sur le support 2, 2' ailleurs que dans un logement et agencée pour coopérer avec une seconde partie prévue sur le cadran (goupille par exemple).

En outre, l'invention ne se limite pas à des pieds et des logements disposés sur la périphérie du cadran et du support.

De préférence, le cadran 1 est agencé pour couvrir l'entier du support 2 et du mouvement d'horlogerie qui porte ledit support. En variante, le cadran pourrait ne couvrir que partiellement ledit support et/ou ledit mouvement soit du fait de sa forme ou de son agencement sur ledit mouvement,

En variante également, la position d'un ou plusieurs logements et/ou pied(s) pourrait être réglable sur le cadran ou le support/mouvement grâce à des moyens de réglage fin comme un excentrique.

Enfin, il va de soi que les pieds pourraient être sur le support ou le mouvement et que les logements correspondants pourraient être sur le cadran.

De manière générale, la présente invention a pour objet un ensemble comprenant un cadran et un support destiné à faire partie d'une pièce d'horlogerie, l'un des deux comprenant au moins un pied et l'autre au moins un logement correspondant agencé pour recevoir ledit pied et des moyens de verrouillage élastiques. L'ensemble est agencé de sorte une rotation ou une translation du cadran par rapport au support dans une première direction entraîne, d'une part, le déplacement du ou de chaque pied dans son logement d'une première position où il est libre en translation par rapport à son axe longitudinal dans une seconde position dans laquelle il est retenu dans son logement dans la direction de leur axe longitudinal et d'autre part, l'actionnement des moyens de verrouillage pour verrouiller le ou chaque pied dans sa seconde position, un couple suffisant appliqué au cadran et/ou au support étant nécessaire pour déplacer (rotation ou translation) le cadran par rapport au support dans une seconde direction opposée à la première et désengager les moyens de verrouillage pour ramener le ou chaque pied dans sa première position.

De préférence, les moyens de verrouillage sont entièrement logés dans au moins un logement. De préférence, chaque logement comprend des moyens de verrouillage

De préférence, l'ensemble comprend au moins deux pieds et au moins deux logements. Un des logements est agencé pour assurer le centrage du cadran sur le mouvement selon un premier axe, tandis que le second logement est agencé pour assurer l'alignement du cadran sur le mouvement par rapport à un second axe.

En variante, l'ensemble comprend en outre de préférence un troisième logement et un troisième pied, le troisième logement étant agencé sur le cercle formé par les deux premiers logements et conformé pour éviter qu'un choc qui mettrait en rotation le cadran dans le second sens par rapport à l'un des autres pieds ne risque d'entraîner les pieds dans leur première position contre l'action des moyens de verrouillage.

On réalise ainsi un ensemble cadran/support dont la fixation du cadran sur le support est aisée et sure même dans les cas où la périphérie latérale du support ou du mouvement d'horlogerie n'est pas accessible. Selon l'invention, le cadran peut donc être monté à l'aveugle à l'aide d'un outil adéquat permettant de manipuler ledit cadran (mise en rotation/translation par rapport au support/mouvement), sans l'abîmer.

## Revendications

1. Ensemble comprenant un cadran (1), un support (2 ; 2') destiné à équiper un mouvement d'horlogerie, l'un des deux comprenant au moins un pied (11) et l'autre au moins un logement (21 ; 21') correspondant agencé pour recevoir un pied (11) respectif et des moyens de verrouillage élastiques (3), **caractérisé par le fait que** l'ensemble est agencé de sorte qu'une rotation ou une translation suffisante du cadran (1) par rapport au support (2) dans une première direction entraîne, d'une part, le déplacement du ou de chaque pied (11) dans son logement (21 ; 21') respectif d'une première position où ledit pied est libre en translation par rapport à son axe longitudinal dans une seconde position dans laquelle il est retenu dans son logement (21 ;21') dans la direction de son axe longitudinal et, d'autre part, l'actionnement des moyens de verrouillage (3) pour verrouiller au moins un pied dans sa seconde position, un couple suffisant appliqué au cadran (1) et/ou au support (2) étant nécessaire pour déplacer le cadran (1) par rapport au support (2) dans une seconde direction opposés à la première et désengager les moyens de verrouillage (3) pour ramener le ou chaque pied (11) dans sa première position.

2. Ensemble selon la revendication 1, **caractérisé par le fait que** les moyens de verrouillage comprennent au moins un clip élastique (3) agencé dans au moins un des logements.

3. Ensemble selon la revendication 1, **caractérisé par le fait que** les moyens de verrouillage comprennent un organe de verrouillage élastique porté par l'un du cadran ou du support et une goupille portée par l'autre du cadran ou du support et destinée à être reçue et retenue dans ledit organe de verrouillage élastique.

4. Ensemble selon l'une des revendications précédentes, **caractérisé par le fait qu'**il comprend au moins deux pieds agencés pour être reçus dans au moins deux logements correspondants, lesdits logements et lesdits pieds étant disposés sur un cercle.

5. Ensemble selon la revendication précédente, **caractérisé par le fait qu'**un premier logement (21) comprend un flanc droit (213) contre lequel vient s'appuyer le pied (11) correspondant dans sa deuxième position, le flanc (213) et cet appui étant agencés pour assurer l'alignement du cadran (1) sur le support (2) par rapport à un premier axe ; et **par le fait qu'**un second logement présente une découpe (233) ayant la forme d'un V dans laquelle vient s'appuyer le pied (13) dans sa deuxième position, la découpe (233) et cet appui étant agencés pour assures le centrage du cadran (1) sur le support (2) ou encore l'alignement du cadran (1) sur le support (2) par rapport à un seconde axe perpendiculaire au premier.

6. Ensemble selon la revendication précédente, **caractérisé par le fait qu'**il comprend un logement supplémentaire (22) agencé pour que si, lors d'un choc, le cadran (1) est mis en rotation dans le second sens autour du pied (13) qui est dans sa seconde position dans le second logement (23), cette rotation n'entraîne par le désengagement des moyens de verrouillage 3 qui maintiennent les pieds (11, 12,1 3) dans leur seconde position dans leur logement (21, 22, 23) respectif.

7. Ensemble selon l'une des revendications 1 à 3, **caractérisé par le fait qu'**il comprend un pied agencé pour être reçu dans un logement et une goupille portée par l'un du cadran ou du support et agencée pour être reçu dans un trou de l'autre du cadran ou du support, une rotation du cadran par rapport au support centrée sur la goupille permettant de déplacer le pied de sa première à sa seconde position.

8. Ensemble selon l'une des revendications précédentes, **caractérisé par le fait que** les pieds sont portés par le cadran (1) et les logements sont prévus dans le support (2).

9. Pièce d'horlogerie comprenant un ensemble selon l'une des revendications précédentes.
